# EUROPÄISCHE PATENTSCHRIFT

(11) **EP 0 568 042 B1**
(45) Veröffentlichungstag und Bekanntmachung des Hinweises auf die Patenterteilung: **28.08.1996**
(21) Anmeldenummer: 93106900.9
(22) Anmeldetag: 28.04.1993
(51) Int. Cl.: B61F 5/30

(54) **Drehgestell für Schienenfahrzeuge**
Bogie for railway vehicles
Bogie pour véhicules ferroviaires

(30) Priorität: 29.04.1992 DE 4214055
(43) Veröffentlichungstag der Anmeldung: 03.11.1993
(73) Patentinhaber: ABB Daimler-Benz Transportation (Deutschland) GmbH, 16761 Hennigsdorf (DE)
(72) Erfinder: Richter, Wolfgang-Dieter, W-8501 Winkelhaid (DE); Sames, Gerhold, W-8501 Feucht (DE)

(56) Entgegenhaltungen:
- CH-A- 203 299
- DE-A- 4 108 801
- GB-A- 1 148 003
- US-A- 4 334 600
- US-A- 4 798 398

## Beschreibung

Die Erfindung betrifft ein Drehgestell gemäß dem Oberbegriffs des ersten Anspruchs.

Bei einem bekannten Drehgestell (GB-A-1 148 003), das für ein Schienenfahrzeug vorgesehen ist, befindet sich zwischen der Achse eines Schienenrades und dem zugehörigen Drehgestell ein hydropneumatisches Federelement, das aus einem Zylinder und einem darin dicht geführten verschiebbaren Kolben besteht. Innerhalb des Federelements befindet sich ein geschlossener Gasraum, während der übrige Teil des Volumens mit Flüssigkeit gefüllt ist. Um dabei den Abstand zwischen der Achse und dem Drehgestell konstant halten zu können, sitzt die Achse an einem zweiarmigen Wiegehebel, auf dessen einen Arm das Federelement und auf dessen anderem Arm eine hydraulische Stützeinrichtung einwirkt. Die hydraulische Stützeinrichtung, wie das Flüssigkeitsvolumen des Federelements, ist an eine hydraulische Steuereinrichtung angeschlossen, welche eine eigene Pumpe und eine Vielzahl von Steuerelementen aufweist. Von Nachteil ist hierbei der erhebliche mechanische und hydropneumatische Aufwand, wobei die Steuerung auf gleichen Abstand zwischen Radachse und Drehgestell keine Erhöhung der Entgleisungssicherheit bringt.

Daneben ist es bei einem geländegängigen Kraftfahrzeug bekannt (US-A-4,798,398), den beiden Rädern einer Achse hydropneumatische Federelemente zuzuordnen, die über eine Leitung hydraulisch zusammengeschaltet sind. Dadurch wird erreicht, daß im unebenen Gelände eine Vergleichmäßigung der Radbelastung eintritt.

Der Erfindung liegt die Aufgabe zugrunde, bei einem wenigstens zwei Achsen aufweisenden Schienenfahrzeug-Drehgestell gemäß dem Oberbegriff des ersten Anspruchs Maßnahmen zu treffen, durch welche auf einfache Weise eine Dreipunktlagerung zu realisieren ist.

Die Lösung dieser Aufgabe erfolgt gemäß der Erfindung durch die kennzeichnenden Merkmale des ersten Anspruchs.

Bei einem Aufbau eines Drehgestells gemäß der Erfindung wird die angestrebte Dreipunktlagerung durch die gleichzeitige Anwendung von separaten Federelementen und von zusammengeschalteten Federelementen erreicht, wodurch die Entgleisungssicherheit erhöht wird, da keine Unterschiede mehr in den Radaufstandskräften an dem (theoretisch) mittig gelagerten Radpaar auftreten können. Dabei ist es vorteilhaft, wenn ein gemeinsamer Gasspeicher für die beiden zusammengeschalteten Federelemente an die Verbindungsleitung angeschlossen ist. Auch ist es zweckmäßig, die zusammengeschalteten Federelemente mit einer Dämpfung in Form einer Drossel am Übergang zur angeschlossenen Leitung zu versehen, während die separaten Federelemente mit einer Dämpfung in Form einer Drossel unmittelbar am Kolben versehen sein können. Das Gasvolumen kann in den Federelementen angeordnet sein, oder es sind an den Federelementen Gasspeicher als externe Elemente angeschlossen, wobei in den Gasspeichern ein Teil des Flüssigkeitsvolumens und das Gasvolumen angeordnet ist. Werden die Federelemente mit Gas- und Ölbefüllungen versehen, dann kann beispielsweise durch Nachfüllen oder Ablassen der Flüssigkeit die Höhe der Federelemente reguliert werden.

Im Folgenden wird eine Ausführungsform der Erfindung anhand einer Zeichnung beispielhaft näher erläutert.

Es sind hier die Federelemente 1, 3 eines Drehgestells gezeigt, wobei die oberen Federelemente 1 an einer Drehgestellseite (längs) und die unteren Federelemente 3 an der anderen Drehgestellseite angeordnet sind. Alle Federelemente 1, 3 bestehen aus einem Zylinder 2 und einem darin geführten Kolben 8 und wirken auf hydropneumatischer Basis. Während die oberen Federelemente 1 über eine Verbindungsleitung 15 miteinander verbunden sind und an diese Verbindungsleitung 15 ein gemeinsamer Gasspeicher 12 angeschlossen ist, ist der Gasspeicher 11 bei den unteren, separat angeordneten Federelementen 3 in diesen integriert. Entsprechend sind die Dämpfungsventile 9, 10 unterschiedlich, nämlich bei den verbundenen Federelementen 1 an dem Übergang zur Verbindungsleitung und bei den separaten Federelementen 3 am Kolben angeordnet. Die separaten Federelemente 3 weisen eine Gas- und Ölbefüllung 5 auf, während bei den verbundenen Federelementen 1 getrennte Gas- und Ölbefüllungen 6, 7 vorhanden sind. Alle Federelemente 1, 3 weisen Entlüftungen 4 auf.

## Patentansprüche

1. Drehgestell für Schienenfahrzeuge mit einer Rädern zugeordneten Primärfederung, die mit hydropneumatischen Federelementen (1, 3) aus Zylinder (2) und Kolben (8) mit zugeordneten Flüssigkeits- und Gasvolumina ausgeführt sind, wobei in den Federelementen (1, 3) wenigstens ein Teil (13) des Flüssigkeitsvolumens angeordnet ist,
**dadurch gekennzeichnet,**
daß wenigstens zwei Achsen für Radsätze bzw. Losradpaare vorgesehen sind und daß einerseits beide Federelemente (1) eines Radsatzes bzw. Losradpaares oder die Federelemente (1) einer Drehgestellseite über eine Leitung (15) zusammengeschaltet und andererseits die übrigen Federelemente (3) separat aufgebaut sind.

2. Drehgestell nach Anspruch 1,
dadurch gekennzeichnet,
daß die zusammengeschalteten Federelemente (1) mit einer Dämpfung in Form einer Drossel (9) am Übergang zur angeschlossenen Leitung (15) versehen sind.

3. Drehgestell nach Anspruch 1 oder 2,
dadurch gekennzeichnet,
daß die separaten Federelemente (3) mit einer Dämpfung in Form einer Drossel (10) am Kolben (8) versehen sind.

4. Drehgestell nach Anspruch 1 oder 3,
dadurch gekennzeichnet,
daß das Gasvolumen (11) in den separaten Federelementen (3) angeordnet ist.

5. Drehgestell nach Anspruch 1 oder einem der folgenden,
dadurch gekennzeichnet,
daß an die zusammengeschalteten Federelemente (1) Gasspeicher (12) als externe Elemente angeschlossen sind, wobei in den Gasspeichern (12) ein Teil (14) des Flüssigkeitsvolumens und das Gasvolumen angeordnet ist.

6. Drehgestell nach Anspruch 1 oder 2,
dadurch gekennzeichnet,
daß ein gemeinsamer Gasspeicher (12) für beide zusammengeschaltete Federelemente (1) an die Verbindungsleitung (15) angeschlossen ist.

7. Drehgestell nach Anspruch 1 oder einem der folgenden,
dadurch gekennzeichnet,
daß die separaten Federelemente (3) eine Gas- und Ölbefüllung (5) aufweisen.

8. Drehgestell nach Anspruch 1 oder einem der folgenden,
dadurch gekennzeichnet,
daß die zusammengeschalteten Federelemente (1) getrennte Gas- und Ölbefüllungen (6, 7) aufweisen.

## Claims

1. A bogie for railway vehicles having a primary suspension associated with the wheels, and hydropneumatic spring elements (1, 3) comprising a cylinder (2) and a piston (8) with associated liquid and gas volumes, wherein at least a part (13) of the liquid volume is disposed in the spring elements (1, 3), characterized in that at least two axles for wheel sets or loose wheel pairs are provided, and in that on the one hand both spring elements (1) of a wheelset or loose wheel pair, or the spring elements (1) of one side of the bogie, are interconnected by way of a line (15), and on the other hand the remaining spring elements (3) are separate.

2. A bogie according to claim 1, characterized in that the interconnected spring elements (1) are provided with damping in the form of a throttle (9) at the transition to the connected line (15).

3. A bogie according to claim 1 or 2, characterized in that the separate spring elements (3) are provided with damping in the form of a throttle (10) on the piston (8).

4. A bogie according to claim 1 or 3, characterized in that the gas volume (11) is disposed in the separate spring elements (3).

5. A bogie according to claim 1 or one of the following, characterized in that gas reservoirs (12) are connected as external elements to the interconnected spring elements (1), wherein a part (14) of the fluid volume and the gas volume are disposed in the gas reservoirs (12).

6. A bogie according to claim 1 or 2, characterized in that a common gas reservoir (12) for both interconnected spring elements (1) is connected to the connecting line (15).

7. A bogie according to claim 1 or one of the following, characterized in that the separate spring elements (3) have a gas and oil inlet (5).

8. A bogie according to claim 1 or one of the following, characterized in that the interconnected spring elements (1) have separate gas and oil inlets (6, 7).

## Revendications

1. Bogie pour véhicules à moteur, avec une suspension primaire affectée à des roues, suspension réalisée avec des éléments élastiques hydropneumatiques (1, 3), comportant un cylindre (2) et un piston (8), avec des volumes de liquide et des volumes de gaz correspondants, auquel cas au moins une partie (13) du volume liquide est disposée dans les éléments élastiques (1, 3), caractérisé en ce qu'on prévoit au moins deux essieux pour les essieux montés ou les paires de roues folles, et que d'une part les deux éléments élastiques (1) d'un essieu monté ou d'une paire de roues folles, ou les éléments élastiques (1) d'un côté du bogie, sont interconnectés par l'intermédiaire d'une conduite (15), et d'autre part que les autres éléments élastiques (3) sont montés séparément.

2. Bogie selon la revendication 1, caractérisé en ce que les éléments élastiques interconnectés (1) sont pourvus d'un amortisseur sous forme d'un étranglement (9) au niveau de la transition avec la conduite raccordée (15).

3. Bogie selon la revendication 1 ou 2, caractérisé en ce que les éléments élastiques distincts (3) sont pourvus d'un amortisseur sous forme d'un étranglement (10) au niveau du piston (8).

4. Bogie selon la revendication 1 ou 3, caractérisé en ce que le volume de gaz (11) est disposé dans les éléments élastiques distincts (3).

5. Bogie selon la revendication 1 ou l'une des suivantes, caractérisé en ce que des réservoirs de gaz (12) sont raccordés, sous forme d'éléments externes, aux éléments élastiques interconnectés (1), auquel cas une partie du volume liquide et le volume de gaz sont disposés dans les réservoirs de gaz (12).

6. Bogie selon la revendication 1 ou 2, caractérisé en ce qu'un réservoir de gaz commun (12) pour les deux éléments élastiques interconnectés (1) est raccordé à la conduite de liaison (15).

7. Bogie selon la revendication 1 ou l'une des suivantes, caractérisé en ce que les éléments élastiques distincts (3) comportent un orifice de remplissage de gaz et d'huile (5).

8. Bogie selon la revendication 1 ou l'une des suivantes, caractérisé en ce que les éléments élastiques interconnectés (1) comportent des éléments de remplissage de gaz et d'huile (6, 7) distincts.
